# EUROPÄISCHE PATENTSCHRIFT

(11) **EP 0 136 969 B1**
(45) Veröffentlichungstag und Bekanntmachung des Hinweises auf die Patenterteilung: **01.06.1988**
(21) Anmeldenummer: 84810343.8
(22) Anmeldetag: 13.07.1984
(51) Int. Cl.: C25C 3/24

(54) **Zelle zur elektrolytischen Reinigung von Aluminium**
Cell for the electrolytic refining of aluminium
Cellule pour le raffinage électrolytique de l'aluminium

(30) Priorität: 27.07.1983 CH 4131/83
(43) Veröffentlichungstag der Anmeldung: 10.04.1985
(73) Patentinhaber: SCHWEIZERISCHE ALUMINIUM AG, CH-3965 Chippis (CH)
(72) Erfinder: Viré, Sylvestre, CH-8212 Neuhausen am Rheinfall (CH)

(56) Entgegenhaltungen:
- EP-A- 0 049 600
- FR-A- 887 130
- FR-A- 893 325
- GB-A- 2 039 300
- US-A- 4 430 174

## Beschreibung

Die Erfindung bezieht sich auf eine thermisch isolierte Zelle zur elektrolytischen Reinigung von Aluminium.

Die elektrolytische Reinigung von Aluminium beruht darauf, daß sich die, bezogen auf Aluminium, relativ
- unedlen Komponenten (z. B. Natrium, Kalium, Lithium, Magnesium, Calcium) der eingesetzten Legierung zwar im Aluminium anodisch auflösen, aber an der Kathode nicht abgeschieden werden können, und
- die edlen Komponenten (beispielsweise Kupfer, Silizium, Eisen, Titan) sich nicht anodisch auflösen und somit unter Bildung von Seigerkristallen im Anodenmetall zurückbleiben.

Die seit Anfang dieses Jahrhunderts bekannten Dreischichtenraffinationszellen von Aluminium enthalten drei schmelzflüssige Schichten:
- Die unterste schwere Schicht, die üblicherweise aus einer AI-Cu-Si-Fe-Legierung besteht und deren Oberfläche zugleich die Anode ist.
- Die Elektrolytschicht, bestehend aus den Fluoriden und/oder Chloriden von Alkali- und Erdalkalimetallen.
- Das raffinierte Aluminium, die dritte, oberste Schicht, wobei deren untere Fläche die Kathode bildet.

Beim Anlegen des Elektrolysegleichstroms wird das Aluminium an der Anode zu dreiwertigen Aluminium-lonen oxidiert, diese Ionen wandern durch die Elektrolytschicht zur Kathode, wo sie wieder zu metallischem Aluminium reduziert werden.

Durch den Vorherd der Zelle, der eine niedrigere Temperatur als die zur Raffination von Aluminium üblichen 700 bis 800 ⁰ C hat, werden die auskristallisierten Verunreinigungen, insbesondere intermetallische Produkte von Al, Cu, Fe und Si, welche als Seigerkristalle bekannt sind, entfernt.

Der Energieverbrauch konventioneller Dreischichtenraffinationszellen von Aluminium ist verhältnismäßig hoch. Typische Werte für die Zellenspannung liegen bei ca. 5,5 V bei einer Stromausbeute von ca. 75-97%. Dies ergibt einen Energieverbrauch von etwa 16-18 kWh/kg raffiniertes Aluminium.

Vom physikalischen Standpunkt aus betrachtet, bieten sich zwei Entwicklungsrichtungen zur Erniedrigung des Energieverbrauchs an:
- es werden Elektrolyten mit höherer elektrischer Leitfähigkeit eingesetzt, und/oder
- die Interpolardistanz, d. h. die Dicke der Elektrolytschicht, wird erniedrigt.

Die in konventionellen Dreischichtenelektrolysezellen 10 bis 15 cm dicke Elektrolytschicht kann jedoch nicht beliebig verkleinert werden, ohne daß die Gefahr einer mechanischen Verunreinigung der raffinierten Aluminiumschicht durch den Kontakt mit der anodisch geschalteten Aluminiumlegierung entsteht.

In jüngster Zeit sind gefäßförmige oder in vertikaler Richtung verschiebbare Diaphragmen eingesetzt worden, welche den hohen Energieverbrauch senken helfen.

Aus der EP-A-O 049 600 ist eine Zelle zur elektrolytischen Reinigung von Aluminium bekannt, bei der das zu reinigende Metall durch die Zelle fließt, wobei diese mit einem Separatorgrill ausgestattet ist. Mit dieser Zelle läßt sich verhältnismäßig reines Metall erzeugen, jedoch kein Reinstaluminium. Zudem lassen sich Seigerkristalle nicht entfernen.

Der Erfinder hat sich die Aufgabe gestellt, eine Zelle zur elektrolytischen Reinigung von Aluminium zu schaffen, welche neben einem geringen Energieverbrauch einen hohen metallurgischen Wirkungsgrad aufweist und welche mit geringen Investitionskosten realisiert werden kann.

Die Aufgabe wird erfindungsgemäß gelöst durch die kennzeichnenden Merkmale des Anspruchs 1. Weitere bevorzugte Merkmale ergeben sich aus den Ansprüchen 2 bis 7.

Damit über die Diaphragmaplatte ein möglichst geringer Spannungsabfall gewährleistet ist, muß deren Material vom Elektrolyten gut benetzbar sein, und die Aluminium-lonen müssen mit möglichst geringem Spannungsabfall vom Innenraum an die Oberfläche des Diaphragmas wandern können. Andererseits muß die Diaphragmaplatte für das metallische Aluminium absolut undurchlässig, d.h. nicht benetzbar sein.

Wird das zu reinigende Aluminium in den Hohlraum der Elektrodeneinheit, zwischen der Graphitumwandung und der Diaphragmaplatte eingefüllt, so entsteht ein mit der Füllhöhe zunehmender statischer Druck. Bei einem kritischen Wert wird dieser so groß, daß das schmelzflüssige Aluminium durch die offenporigen Kanäle der Diaphragmaplatte hindurchgedrückt wird, obwohl das Material der Diaphragmaplatte nicht benetzt ist.

Die in industriellem Rahmen eingesetzten Elektrodeneinheiten haben beispielsweise eine Querschnittsfläche von 2 x 2 m. Falls diese in vertikaler oder nahezu vertikaler Lage eingesetzt werden, können die offenporigen Strukturen nicht mehr so fein gemacht werden, daß der statische Druck das ungereinigte Aluminium nicht durch die Diaphragmaplatte hindurchdrückt. Die Elektrodenplatten werden deshalb mit Trennwänden aus Graphit unterteilt, vorzugsweise mit einem quadratischen oder rechteckigem Raster, dessen Seitenlänge zwischen 5 und 30 cm liegt. Jedes dieser von den Trennwänden gebildeten Subelemente hat eine separate Diaphragmaplatte und eine Einspeisung von zu reinigendem Aluminium.

Die Subelemente einer Elektrodeneinheit können jedoch auch als separate Einheiten ausgebildet sein, die Wand an Wand zusammengefügt und von einer Graphiteinfassung zusammengehalten werden. Solche aus Bausteinen zusammengesetzte Elektrodeneinheiten haben den Vorteil, daß einzelne Subelemente ausgewechselt werden können. Selbstverständlich hat auch hier jedes Subelement eine eigene poröse Diaphragmaplatte und eine Zuleitung für das zu reinigende Aluminium.

In den Zwischenwänden bzw. in den zusammengefügten Wänden können fensterförmige Aussparungen angebracht werden. So zirkuliert das geschmolzene Aluminium nicht nur in einem Subelement, benachbarte Kammern werden in die Metallströmung einbezogen. Die Dimensionen der Aussparungen sind jedoch derart niedrig zu hatten, daß der statische Druck auf die poröse Diaphragmaplatte unter dem oben diskutierten kritischen Wert bleibt. So ist bei der Konzeption der Zelle darauf zu achten, daß die Dicke der Diaphragmaplatte, deren Material die Dichte des Elektrolyten, die lichte Weite der offenporigen Kanäle, die Dimensionen der Subelemente und die fensterförmigen Aussparungen in den Zwischenwänden derart aufeinander abgestimmt sind, daß das zu reinigende schmelzflüssige Aluminium nicht in die Poren der Diaphragmaplatte eindringen kann.

Als Materialien für die offenporige Diaphragmaplatte werden vorzugsweise Aluminiumoxid, Magnesiumoxid, Oxynitride von Silizium oder Oxynitride von Aluminium und Silizium eingesetzt. Die Porosität liegt vorzugsweise zwischen 60 und 90%. Generell sind die Keramikfilter zum Reinigen von flüssigem Metall der CH-PS 622 230 auch als poröse Diaphragmaplatten verwendbar, wenn sie den Graphitrahmen entsprechend dimensioniert werden. In der Praxis werden für die elektrolytische Reinigung von Aluminium 3-15 mm dicke Diaphragmaplatten eingesetzt.

Die Elektrodeneinheiten werden in thermisch isolierte Zellen mit einer in eine Ummauerung eingebetteten Stahlwanne, die ihrerseits mit Magnesitsteinen oder nitridhaltigem, refraktärem Material ausgelegt ist, eingesetzt. Die Elektrodeneinheiten bilden im Zelleninnern eine oder mehrere Reihen. Alle Elektrodeneinheiten sind parallel zu der endständigen Anode und der endständigen Kathode angeordnet. Die Interpolardistanz zwischen der Innenseite der anodischen Diaphragmaplatte und der Außenseite des kathodischen Graphitrahmens beträgt vorzugsweise 10-25 mm.

Je nach Anordnung der Elektrodeneinheiten wird zwischen zwei bipolaren Zellentypen zur elektrolytischen Reinigung von Aluminium unterschieden:
- eine Horizontalanordnung, bei welcher die Elektrodeneinheiten vertikal oder nahezu vertikal eingesetzt sind,
- eine Vertikalanordnung mit horizontal oder leicht geneigt eingesetzten Elektrodeneinheiten.

Der die Elektrodeneinheiten umgebende Zwischenraum ist mit bei Arbeitstemperatur schmelzflüssigem Elektrolytmaterial aufgefüllt. Der Spiegel des Elektrolyten in der Zelle ist praktisch keinen Schwankungen unterworfen und liegt über dem obersten Teil der Elektrodeneinheiten. Bevorzugt besteht der Elektrolyt aus einer Mischung von Lithiumchlorid, Kaliumchlorid und Natriumchlorid, wobei es sich besonders günstig auswirkt, wenn noch eine kleinere Menge von Alkalifluorid zugegeben wird. Alle diese Elektrolytzusammensetzungen sind bekannt und können der Fachliteratur entnommen werden.

Das zu reinigende Aluminium wird über Vorherde in die Zelle zur elektrolytischen Reinigung eingeführt. Weiter dienen diese Vorherde dazu, die Seigerkristalle auszuscheiden. Sie bestehen aus intermetallischen Verbindungen von Aluminium, Eisen, Silizium, Titan usw. In der Regel enthalten die Seigerkristalle kein Kupfer, wie dies bei der Drehschichtenelektrolyse der Fall ist. Weil das zu reinigende Aluminium durch die Diaphragmaplatte vom hochreinen Aluminium getrennt ist, muß die Dichte des anodischen Metalls nicht kontrolliert bzw. erhöht werden. Damit spielt auch die Dichte des Elektrolyten keine Rolle, was die Auswahl eines elektrisch sehr gut leitenden Materials erleichtert.

Der elektrische Gleichstrom wird über mindestens eine anodische Elektrodenstange zu der endständigen Anode geführt, bipolar über die Elektrodeneinheiten und den Elektrolyten durch die Zelle zur endständigen Kathode geleitet, wo der elektrische Gleichstrom wiederum durch mindestens eine kathodische Elektrodenstange abgeführt wird. Prinzipiell verläuft die Elektrolyse mit einer bipolaren Zelle wie beim Dreischichtenverfahren, wo das Aluminium aus dem verunreinigten Metall aufgelöst wird, durch den Elektrolyten (hierdurch das in den offenporigen Kanälen der Diaphragmaplatte befindliche Elektrolytmaterial und den zwischen den Elektrodeneinheiten befindlichen Elektrolyten) wandert und an der Kathode abgeschieden wird. Im vorliegenden Fall ist die kathodische Oberfläche die Rückwand des Graphitrahmens. Mit bipolaren Zellen können also die Strom- und Investitionskosten, verglichen mit Dreischichtenzellen, beträchtlich gesenkt werden.

Vom kathodischen Graphitrahmen fließt das abgeschiedene Reinstaluminium in einen Schöpfkanal, der im elektrisch isolierenden Teil des Zellenbodens angeordnet ist und von wo das hochreine Aluminium mit einem Saugrohr abgezogen werden kann.

Die Erfindung wird anhand der Zeichnung näher erläutert. Die schematischen Schnitte zeigen:
Fig. 1 einen Vertikalschnitt durch das kathodische Ende einer bipolaren Zelle zur elektrolytischen Reinigung von Aluminium
Fig. 2 ein Detail des unteren Bereichs von Fig. 1
Fig. 3 eine vertikal einsetzbare Elektrodeneinheit in perspektivischer Darstellung
Fig. 4 einen Vertikalschnitt durch eine bipolare Zelle mit zwei Reihen von vertikal angeordneten Elektrodeneinheiten
Fig. 5 einen Vertikalschnitt durch eine horizontal einsetzbare Elektrodeneinheit
Fig. 6 eine bipolare Zelle mit horizonal eingesetzten Elektrodeneinheiten.

Die in Fig. 1 dargestellte bipolare Zelle zeigt fünf vertikale Elektrodeneinheiten 10 mit einem Graphitrahmen 12, dessen vollflächige Aussparung in Richtung der endständigen Graphitkathode 14 mit einer porösen Diaphragmaplatte 16 verschlossen ist. Der gefäßförmige Hohlraum der Elektrodeneinheiten 10 ist mit dem zu reinigenden Aluminium 18, bei einer Arbeitstemperatur von 700 bis 800 °C in schmelzflüssiger Form vorliegend, gefüllt. Im Boden der Zellenauskleidung aus refraktärem Mauerwerk sind Abflußrinnen 20 für das Reinstaluminium ausgespart. Zwischen den Elektrodeneinheiten und über dem Reinstaluminium ist der Elektrolyt 22 angeordnet.

Wird elektrischer Gleichstrom zu der nicht dargestellten endständigen Anode der Zelle geleitet, so fließt dieser durch die Elektrodeneinheiten zu der endständigen Kathode, von wo der Stromkreis über ebenfalls nicht dargestellte kathodische Elektrodenstangen geschlossen wird. In der Arbeitsphase wirkt die der porösen Diaphragmaplatte zugewandte Seite des zu reinigenden Aluminiums als Anode, die Rückwand der in Richtung der endständigen Kathode angeordneten nächsten Elektrodeneinheit als Kathode. Alle in der Zelle angeordneten Elektrodeneinheiten arbeiten also bipolar. Die Interpolardistanz d entspricht dem kürzesten Abstand des zu reinigenden Aluminiums von der Rückwand des nächsten Graphitrahmens, mit anderen Worten der Dicke der porösen Diaphragmaplatte plus der Dicke der Elektrolytschicht.

In Fig. 2 wird das frisch abgeschiedene Aluminium 26 dargestellt, welches entlang der kathodischen Rückwand des Graphitrahmens 12 nach unten perlt und sich in der Abflußrinne 20 sammelt. Ebenfalls gut ersichtlich ist die sich über den Elektrolyten 22 und das poröse Diaphragma 16 in horizontaler Richtung erstreckende Interpolardistanz d.

Einfachheitshalber sind die den Innenraum der Elektrodeneinheit unterteilenden Trennwände weggelassen.

Die in Fig. 3 dargestellte, für den vertikalen Einsatz vorgesehene Elektrodeneinheit 10 besteht aus vier Subelementen 28, die mit einer Graphiteinfassung 30 zusammengehalten sind. Jedes Subelement 28 hat einen Graphitrahmen 12 mit einer vollflächigen Öffnung, die von der porösen Diaphragmaplatte 16 verschlossen wird. Diese Diaphragmaplatte wird zweckmäßig bereits mit Elektrolytmaterial in der offenporigen Struktur eingesetzt.

Jedes Subelement 28 hat seinen eigenen Vorherd 32, der über eine Öffnung 34 mit dem Innenraum des Subelementes kommuniziert. Die zum Ausscheiden der Seigerkristalle und zum Einführen von zu reinigendem Aluminium vorgesehenen Vorherde sind zur Erleichterung der Bedienung auch in horizontaler Richtung versetzt. Die lichte Höhe H eines Subelementes darf nur so groß sein, daß der statische Druck für den Durchtritt des Aluminiums durch die offenporige Struktur nicht erreicht wird. Im vorliegenden Fall mißt H etwa 30 cm.

Die Elektrodeneinheiten 10 von Fig. werden zweireihig in Zelle gemäß Fig. 4 eingesetzt. In die Ummauerung 24 ist eine Stahlwanne 36 eingesetzt, die mittels eines korrosionsfesten, doppelwandigen Deckels 38 aus Stahl unter Verwendung einer Dichtung 40, verschlossen ist. Auf der Innenseite ist die Stahlwanne mit Magnesitsteinen 42 ausgekleidet, die sowohl gegen den schmelzflüssigen Elektrolyten als auch gegen das geschmolzene Aluminium beständig sind.

Eine Bodenplatte 44 aus Stahl stützt die ganze Zelle und bietet dank den Luftkammern 46 eine zusätzliche Isolation.

Der Deckel 38 der Stahlwanne 36 wird von einem Rohr 58 isolierend durchgriffen, welches einerseits erlaubt, das Niveau 50 des Elektrolyten 22 durch Materialnachschub stets oberhalb der Elektrodeneinheiten 10 zu halten und andererseits sich allenfalls entwickelnde Gase abführen läßt. Eine spezielle Einrichtung 48 wird während des Zellenbetriebs angeschlossen, um die ggf. entstehenden Gase abzusaugen.

Ein Siphon 70 erlaubt, das gereinigte Aluminium ein- oder mehrmals pro Tag von der Abflußrinne 20 abzusaugen. Das Niveau 52 des Reinstaluminiums dagegen muß stets unterhalb der Elektrodeneinheiten 10 liegen.

Die in Fig. 5 dargestellte Eiektrodeneinheit 10 entspricht im wesentlichen Fig. 3, sie ist jedoch für die horizontale Anordnung einer Zelle vorgesehen. Der Vorherd 32 und dessen Öffnung 34 sind entsprechend angeordnet. Der Vertikalschnitt durch die Elektrodeneinheit 10 verläuft durch eine Trennwand 54 aus Graphit, welche auf ihrer Unterseite fensterförmige Aussparungen 56 hat. Diese ermöglicht die Zirkulation des zu reinigenden Aluminiums zwischen benachbarten Subelementen. Die Höhe H von etwa 25 cm ist so gewählt, daß der statische Druck des zu reinigenden Aluminiums nicht ausreicht, um das Aluminium in die Poren des Diaphragmas 16 zu drükken.

Die Elektrodeneinheiten von Fig. 5 werden in eine Zelle des Typs von Fig. 6, mit der Diaphragmaplatte 16 nach unten, in horizontaler Lage eingesetzt. Die zuunterst eingesetzte endständige Graphitkathode 14 ist mit drei kathodischen Elektrodenstangen 62 bestückt, die zuoberst liegende endständige Graphitanode 60 mit drei anodischen Elektrodenstangen 72.

Neben der inneren Stahlwanne 36 ist die Zelle mit einer äusseren Stahlwanne 64 ausgerüstet, wobei einzelne refraktäre Steine als Distanzhalter 66 wirken. Der von den Stahlwannen gebildete Zwischenraum ist mit einem leichten Isolationsmaterial 68, wie z. B. Steinwolle, gefüllt.

## Patentansprüche

1. Thermisch isolierte Zelle zur elektrolytischen Reinigung von Aluminium, umfassend einen Trog mit einer in eine Ummauerung (24) eingebetteten Stahlwanne (36), die mit elektrolytbeständigem, hochtemperaturfestem Material (42) ausgekleidet und mit einem Deckel (38) verschlossen ist, einem Elektrolyten (22) auf der Basis von Alkalichloriden, Vorherden (32) für die Zugabe des zu reinigenden Aluminiums (18) und die Ausscheidung der Seigerkristalle, einer Zuleitung (58) für Elektrolytmaterial, welche auch als Gasabzug konzipiert ist, und einem Sammel- und Abfluß-System für das Reinstaluminium (20), im Zelleninnenraum elektrisch in Serie geschaltete, in den Elektrolyten (22) getauchte bipolare Elektrodeneinheiten (10) mit je
- einem gefäßförmig ausgebildeten, in Richtung der endständigen Graphitkathode (14) vollflächig offenen Graphitrahmen (12),
- Trennwänden (54) aus Graphit zur Unterteilung in mindestens drei Subelemente (28),
- einer die Öffnung jeden Subelements (28) im Graphitrahmen (12) dichtend verschließenden Diaphragmaplatte (16), die vom schmelzflüssigen Elektrolyten (22) benetzbar, vom Aluminium dagegen nicht benetzbar ist, und deren offenporige Struktur mit Elektrolytmaterial gefüllt ist, und
- einem separaten Vorherd (32) für jedes Sub- element (28) zur Einspeisung von zu reinigendem Aluminium (18), und Ausscheiden von Seigerkristallen, wobei die Höhe (H) des zwischen Graphitrahmen (12) und Diaphragmaplatte (16) gebildeten Volumens für das zu reinigende Aluminium (18) derart dimensioniert ist, daß bei gefülltem Volumen der statische Druck niedriger ist als der kritische Wert zum Durchfließen der porösen Diaphragmaplatte (16).

2. Zelle nach Anspruch 1, dadurch gekennzeichnet, daß die Subelemente (28) als separate Einheiten ausgebildet und von einer Graphiteinfassung (30) zusammengehalten sind.

3. Zelle nach Anspruch 1 oder 2, dadurch gekennzeichnet, daß die der mechanischen Stabilisierung der Diaphragmaplatte (16) dienenden Trennwände (54) bzw. zusammengefügten Wände der Subelemente (28) fensterförmige Aussparungen (56) haben.

4. Zelle nach mindestens einem der Ansprüche 1 bis 3, dadurch gekennzeichnet, daß die Diaphragmaplatte (16) eine Porosität von 60-90% hat.

5. Zelle nach mindestens einem der Ansprüche 1 bis 4, dadurch gekennzeichnet, daß die Interpolardistanz (d) zwischen der Innenseite der anodischen Diaphragmaplatte (16) und dem kathodischen Graphitrahmen (12) 10-25 mm beträgt.

6. Zelle nach mindestens einem der Ansprüche 1 bis 5, dadurch gekennzeichnet, daß die Elektrodeneinheiten (10) vertikal bzw. nahezu vertikal nebeneinander, mit seitlich angeordneten Diaphragmaplatten (16), eingebaut sind.

7. Zelle nach mindestens einem der Ansprüche 1 bis 5, dadurch gekennzeichnet, daß die Elektrodeneinheiten (10), horizontal bis leicht geneigt übereinander, mit den Diaphragmaplatten (16) nach unten, angeordnet sind.

## Claims

1. A heat-insulated cell for the electrolytic purification of aluminium, comprising a trough having a steel tub (36) which is embedded in brickwork (24) and which is clad with electrolyte- and high temperature-resistant material (42) and is closed by a cover (38), having an electrolyte (22) on the base of alkali chlorides, forehearths (32) for the addition of the aluminium (18) to be purified and the separation of the liquation crystals, a supply line (58) for electrolyte material, which is designed also as a gas drain, and a collecting and discharge system for the high- purity aluminium (20), and connected electrically in series in the interior of the cell bipolar electrode units (10) immersed in the electrolytes (22) and each having:
- a graphite frame (12) of vessel-shaped construction open over its whole area in the direction of the graphite cathode (14) fixed at the end;
- partitions (54) of graphite for subdivision into at least three subelements (28);
- a diaphragm plate (16) which closes off and seals the opening to each sub-element (28) in the graphite frame (12) and is wettable by the molten electrolyte (22) but on the contrary not wettable by the aluminium and the open-pore structure of which is filled with electrolyte material; and
- a separate forehearth (32) for each sub-element (28) for the feeding in of aluminium (18) to be purified and the separation of liquation crystals the height (H) of the volume formed between the graphite frame (12) and the diaphragm plate (16) for the aluminium (18) to be purified being dimensioned in such a way that with the volume filled the static pressure is lower than the critical value for flow through the porous diaphragm plate (16).

2. A cell as in Claim 1, characterized in that the sub-elements (28) are made as separate units and held together by a graphite enclosure (30).

3. A cell as in Claim 1 or 2, characterized in that the partition walls (54) serving for the mechanical stabilization of the diaphragm plate (16) or respectively the joined-together walls of the sub-elements (28) have openings (56) in the form of windows.

4. A cell as in at least one of the Claims 1 to 3, characterized in that the diaphragm plate (16) has a porosity of 60-90%.

5. A cell as in at least one of the Claims 1 to 4, characterized in that the interpolar distance (d) between the inside of the anodic diaphragm plate (16) and the cathodic graphite frame (12) amounts to 10-25 mm.

6. A cell as in at least one of the Claims 1 to 5, characterized in that the electrode units (10) are built in vertically or nearly vertically side by side with diaphragm plates (16) arranged at the side.

7. A cell as in at least one of the Claims 1 to 5, characterized in that the electrode units (10) are arranged one above the other between horizontal and slightly sloping, with the diaphragm plates (16) downwards.

## Revendications

1. Cellule isolée thermiquement pour la purⁱfica- tion électrolytique de l'aluminium, comprenant un bac avec une cuve en acier (36) enrobée dans une maçonnerie (24), qui est revêtue avec une matière (42) stable à haute température et résistante à l'électrolyte et fermée par un couvercle (38), un électrolyte (22) à base de chlorures alcalins, des avant- creusets (32) pour l'addition de l'aluminium à purifier (18) et le dépôt des cristaux de liquation, une conduite d'amenée (58) pour la matière d'électrolyte, qui est également conçue comme carneau à gaz, et un système collecteur et d'écoulement pour l'aluminium extra-pur (20), des unités d'électrodes bipolaires (10), plongées dans l'électrolyte (22), couplées électriquement en série dans l'espace intérieur de la cellule, comportant chacune
- un cadre en graphite (12) en forme de récipient, ouvert sur toute sa surface dans la direction de la cathode en graphite terminale (14),
- des cloisons de séparation (54) en graphite pour le cloisonnement en au moins trois sous-éléments (28),
- une plaque-diaphragme (16) obturant de manière étanche l'ouverture de chaque sous-élément (28) dans le cadre en graphite (12), qui est mouillable par l'électrolyte en fusion (22), mais pas par l'aluminium, et dont la structure à pores ouverts est remplie par la matière d'électrolyte, et
- un avant-creuset séparé (32) pour chaque sous-élément (28), pour l'alimentation en aluminium à purifier (18) et le dépôt de cristaux de liquation, la hauteur (H) du volume pour l'aluminium à purifier (18) formé entre le cadre en graphite (12) et la plaque-diaphragme (16) étant telle que la pression statique pour un volume rempli soit inférieure à la valeur critique pour l'écoulement à travers la plaque-diaphragme poreuse (16).

2. Cellule selon la revendication 1, caractérisée en ce que les sous-éléments (28) ont une configuration d'unités séparées et sont maintenus par une enceinte en graphite (30).

3. Cellule selon la revendication 1 ou 2, caractérisée en ce que les cloisons de séparation (54) servant à la stabilisation mécanique de la plaque-diaphragme (16) ou les parois assemblées des sous-éléments (28) ont des évidements en forme de fenêtres (56).

4. Cellule selon l'une au moins des revendications 1 à 3, caractérisée en ce que la plaque-diaphragme (16) a une porosité de 60-90%.

5. Cellule selon l'une au moins des revendications 1 à 4, caractérisée en ce que la distance inter- polaire (d) entre la face interne de la plaque-diaphragme anodique (16) et le cadre en graphite cathodique (12) est de 10-25 mm.

6. Cellule selon l'une au moins des revendications 1 à 5, caractérisée en ce que les unités d'électrodes (10) sont incorporées verticalement ou presque verticalement l'une à côté de l'autre, avec les plaques-diaphragmes (16) disposées latéralement.

7. Cellule selon l'une au moins des revendications 1 à 5, caractérisée en ce que les unités d'électrodes (10) sont disposées horizontalement ou faiblement inclinées l'une au-dessus de l'autre, avec les plaques-diaphragmes (16) vers le bas.
